# EUROPÄISCHE PATENTANMELDUNG

(11) **EP 1 712 853 A2**
(43) Veröffentlichungstag der Anmeldung: **18.10.2006**
(21) Anmeldenummer: 06005276.8
(22) Anmeldetag: 15.03.2006
(51) Int. Cl.: F25B 41/06

(54) **Expansionsventil für ein Klimagerät**

(30) Priorität: 15.04.2005 DE 102005017623
(71) Anmelder: Behr GmbH & Co. KG, 70469 Stuttgart (DE)
(72) Erfinder: Wiebelt, Achim, Dr.-Ing., 71711 Steinheim (DE)
(74) Vertreter: Nestler, Jan Hendrik

(57) **Zusammenfassung**

Es wird ein Expansionsventil 1, 12 für einen Kältemittelkreislauf, insbesondere für einen R744-Kältemittelkreislauf, vorgeschlagen, bei dem das expandierende Kältemittel A, B bei der Expansion an einer Antriebsvorrichtung 2, 16 eine Arbeit verrichtet. Die erzeugte Arbeit wird dabei als Verlustenergie in Abwärme umgesetzt und aus dem System entfernt C. Zur Energiedissipation wird vorzugsweise eine Visco-Bremse 6, 7 vorgeschlagen. Durch die Arbeitsleistung kühlt sich das Kältemittel bei der Expansion zusätzlich ab, so dass die Leistung und/oder Energieeffizienz des Klimageräts erhöht wird.

## Beschreibung

Die Erfindung betrifft eine Expansionsvorrichtung für einen Kältemittelkreislauf, welche als Expansionsmaschine ausgebildet ist, derart, dass das sie durchströmende Kältemittel bei der Expansion eine Arbeit verrichtet. Die Erfindung betrifft weiterhin ein Verfahren zur Expansion des Kältemittels in einem Kältemittelkreislauf.

Zur Absenkung einer Innenraumtemperatur werden heutzutage in den unterschiedlichsten Anwendungsgebieten Kältemaschinen verwendet. So werden mittlerweile verbreitet Gebäude oder Fahrzeuge - insbesondere auch Kraftfahrzeuge - klimatisiert, um derart auch bei hohen Umgebungstemperaturen ein angenehmes Raumklima zu schaffen.

Obwohl mehrere unterschiedliche physikalische Prinzipien zur Temperaturabführung existieren, werden bei Klimageräten derzeit in aller Regel Kältemaschinen verwendet, bei denen ein geeignetes Kältemittel in einem Kreislaufsystem zirkuliert. In diesem Kreislaufsystem wird das Kältemittel zunächst auf einen hohen Druck verdichtet, wobei es sich erhitzt. Das derart erhitzte Kältemittel wird anschließend durch einen Wärmetauscher - einen so genannten Gaskühler bzw. Kondensator - geführt, wo es Wärme an die Umgebungsluft abführt. Anschließend wird das Kältemittel in einem Expansionsorgan expandiert und auf einen niedrigeren Druck gebracht. Bei der Expansion kühlt das Kältemittel ab. Das derart abgekühlte Kältemittel wird anschließend durch einen weiteren Wärmeübertrager - den so genannten Verdampfer - geleitet, in dem das Kältemittel verdampft und dabei am Verdampfer vorbeigeführter Luft, welche zur Klimatisierung des Innenraums verwendet wird, Wärme entzieht.

Je nach Bauausführung der Kältemaschine werden unterschiedliche Kältemittel verwendet. Gegebenenfalls werden im Kreislaufsystem auch weitere Komponenten verwendet, wie beispielsweise ein innerer Wärmeübertrager (insbesondere bei R744/CO₂ als Kältemittel) oder aber auch ein Akkumulator zur Speicherung von flüssigem Kältemittel. Im Übrigen können die einzelnen Komponenten auch in unterschiedlichsten Bauausführungen realisiert werden. Heutzutage finden als Expansionsventil insbesondere bei R744 als Kältemittel bzw. bei Kraftfahrzeuganwendungen typischerweise mechanische Expansionsventile wie rein beispielhaft so genannte Orifice-Tubes oder Δ-p-Ventile Anwendung.

Bei heute üblichen Klimagerätesystemen erfolgt die Expansion isenthalp, d. h., die Enthalpie des Systems ändert sich nicht. Dabei verrichtet das expandierende Kältemittel keine Arbeit nach außen und es wird keine Wärme von außen zugeführt oder nach außen hin abgeführt. Selbstverständlich stellt dies eine Idealannahme dar, die bei realen Kältegeräten nur näherungsweise erfüllt wird.

Es wurde bereits erkannt, dass dies im Prinzip eine Verschwendung von Energie darstellt, die dem Klimagerät bzw. dem Kältemittelkreislauf über den Kompressor in Form mechanischer Energie zugeführt werden muss. Daher wurden bereits Expansionsorgane vorgeschlagen, bei denen das expandierende Kältemittel eine Arbeit verrichtet. Diese Arbeit sollte für unterschiedliche Aufgaben verwendet werden, wie beispielsweise zum Betrieb eines Gebläses zur Förderung von Luft, zur Komprimierung von Kältemittel im Kältemittelkreislauf oder auch zur Erzeugung elektrischer Energie mittels eines Generators.

Auch wenn derartige Lösungen in der Theorie äußerst vorteilhaft sind, so wurden diese bislang praktisch nie realisiert, da der Aufbau der entsprechenden Expansionsvorrichtungen, die Regelung der von dieser freigesetzten Energie sowie deren Nutzung an anderen Orten erhebliche Probleme bereitet und sich in der Praxis bislang als praktisch undurchführbar erwiesen hat. Darüber hinaus kamen dabei oftmals Dichtigkeitsprobleme ins Spiel, wie beispielsweise bei der Abdichtung einer bewegten Welle. Dies betrifft insbesondere aufgrund des erhöhten Druckniveaus im Besonderen Maße Anlagen, die R744 als Kältemittel verwenden.

Ein großes Problem ist es in diesem Zusammenhang auch, dass die freigesetzte Energie stark variiert, und zwar nicht nur in Abhängigkeit von der Förderleistung des Kompressors, sondern auch von Umgebungsparametem wie der Umgebungstemperatur, der Laufzeit der Klimaanlage (kurz nach dem Start wird eine hohe Kälteleistung zum erstmaligen Abkühlen eines Fahrzeuginnenraums benötigt), der Fahrgeschwindigkeit sowie der Motordrehzahl.

Der Erfindung liegt die Aufgabe zugrunde, eine verbesserte Expansionsvorrichtung für einen Kältemittelkreislauf bzw. ein verbessertes Verfahren zur Expansion eines Kältemittels in einem Kältemittelkreislauf vorzuschlagen, bei dem die beim Stand der Technik immanenten Nachteile wenigstens teilweise beseitigt oder zumindest gemindert werden. Insbesondere soll mit der Erfindung eine einfach aufgebaute und kostengünstig herstellbare Expansionsvorrichtung vorgeschlagen werden, bei der zumindest ein Teil des durch diese hindurchströmenden Kältemittels eine Arbeit verrichtet. Darüber hinaus ist es die Aufgabe der Erfindung, einen mit einem verbesserten Expansionsventil versehenen Kältemittelkreislauf sowie ein verbessertes Verfahren zur Expansion eines Kältemittels in einem Kältemittelkreislauf vorzuschlagen, mit dem eine höhere Kälteleistung und/oder ein verringerter Energieeinsatz und/oder ein besserer Wirkungsgrad des Kältemittelkreislaufs möglich sind.

Die vorgeschlagene Expansionsvorrichtung bzw. das vorgeschlagene Verfahren zur Expansion eines Kältemittels löst die Aufgaben.

Dabei wird vorgeschlagen, eine Expansionsvorrichtung für einen Kältemittelkreislauf, welche als Expansionsmaschine ausgebildet ist, derart, dass zumindest ein Teil des sie durchströmenden Kältemittels bei der Expansion eine Arbeit leistet, dahin gehend weiterzubilden, dass die geleistete Arbeit wenigstens teilweise als Verlustarbeit abgeführt wird. Der Erfindung liegt die Erkenntnis zugrunde, dass ein erheblicher Teil der "Energieverschwendung" der bisher üblichen Klimageräte nicht nur darauf beruht, dass die dem Kältemittel bei der Expansion entziehbare Arbeit nicht genutzt wird, sondern insbesondere auch darauf beruht, dass sich das Gas beim Verrichten von Arbeit auch abkühlt und diese zusätzliche Abkühlmöglichkeit des Kältemittels bei Kältemittelkreisläufen gemäß dem Stand der Technik nicht genutzt wird. Die zusätzliche Abkühlung des Kältemittels bei einer Expansion, bei der das Kältemittel Arbeit verrichtet, ist mit dem Energieerhaltungssatz (erster Hauptsatz der Thermodynamik) ohne weiteres ersichtlich. Diese Verbesserungsmöglichkeit wurde im Rahmen der vorliegenden Erfindung erkannt und umgesetzt. Anstatt die vom Kältemittel verrichtete Arbeit als nutzbare Arbeit abzuführen, was sich in der Praxis als undurchführbar oder aber als extrem aufwändig und teuer erweist, wird daher der Erfindung folgend vorgeschlagen, zumindest einen Teil dieser vom Kältemittel verrichteten Arbeit als Verlustenergie abzuführen, also "ungenutzt" aus dem System zu entfernen. Dennoch kann die Leistung und/oder die Effizienz des Kältemittelkreislaufs verbessert werden, da das Kältemittel aufgrund der nunmehr im Wesentlichen isentropen anstatt der bislang üblichen isenthalpen Expansion zusätzlich abgekühlt wird. Dies erweist sich bei manchen Kältemitteln, wie beispielsweise bei R744, als besonders vorteilhaft. Bei anderen Kältemitteln ist der Effekt ggf. vorhanden, aber schwächer ausgeprägt.

Denkbar ist es, dass die Expansionsvorrichtung eine Antriebsvorrichtung aufweist, an der das Kältemittel die Arbeit leistet. Die Arbeitsleistung erfolgt mit anderen Worten durch ein Antreiben der Antriebsvorrichtung, also üblicherweise in Form einer mechanischen Arbeitsleistung. Die Antriebsvorrichtung kann dabei in beliebiger Form ausgebildet sein, jedoch haben sich Kolbenmaschinen, Kreiskolbenmaschinen, Axialturbinen und/oder Radialturbinen als besonders vorteilhaft erwiesen. Mit derartigen Antriebsvorrichtungen kann besonders viel Arbeit geleistet werden (und damit dem System Energie entnommen werden) und/oder der Aufbau der Expansionsvorrichtung kann besonders einfach und kostengünstig erfolgen. Selbstverständlich ist in diesem Zusammenhang auch an Kombinationen unterschiedlicher Antriebsvorrichtungstypen zu denken, wie beispielsweise an eine Kombination aus Axialturbine und Radialturbine.

Als besonders einfach und/oder effektiv hat es sich erwiesen, wenn die Verlustarbeit zumindest teilweise in Form thermischer Energie abgeführt wird. Ein derartiges Abführen der Verlustenergie kann mit relativ einfach aufgebauten Vorrichtungen realisiert werden.

Möglich ist es beispielsweise, dass dies mit Hilfe einer vorzugsweise verstellbaren Bremsvorrichtung erfolgt. Die Bremsenergie wird dabei in aller Regel in Form von thermischer Energie freigesetzt. Durch eine Verstellbarkeit der Bremsvorrichtung kann die Expansionsvorrichtung besonders gut an die jeweiligen Anforderungen, die in einem bestimmten Moment an das Klimagerät bzw. den Kältemittelkreislauf gestellt werden, angepasst werden.

Vorteilhaft ist es dabei, wenn zumindest eine verschleißfreie Bremsvorrichtung vorgesehen ist. In diesem Fall kann ein Abnutzen von Verschleißteilen vermieden werden, so dass beispielsweise Wartungsintervalle verlängert werden können oder beispielsweise über eine normale Lebensdauer der Klimaanlage hinweg ggf. gänzlich entfallen können. Insbesondere kann eine derartige Bremsvorrichtung in Form einer Wirbelstrombremsvorrichtung realisiert werden. Hier wird auch prinzipbedingt eine zu bevorzugende Bremscharakteristik realisiert, nämlich eine Zunahme der Bremswirkung bei höheren Drehzahlen in der Expansionsvorrichtung und damit höherem Kältemitteldurchsatz durch die Expansionsvorrichtung.

Eine weitere mögliche Ausbildungsmöglichkeit einer Bremsvorrichtung ist das Vorsehen zumindest einer Hydraulikbremsvorrichtung. Unter einer Hydraulikbremsvorrichtung ist insbesondere eine nach Art einer Visco® -Bremse aufgebaute Bremsvorrichtung zu verstehen, bei der mechanische Energie in einem Fluid (Flüssigkeit und/oder Gas, ggf. auch mit Feststoffbeimengungen) in thermische Energie dissipiert wird. Eine solche Hydraulikbremsvorrichtung weist in aller Regel ebenfalls die zu bevorzugende Bremscharakteristik auf, bei der beispielsweise bei einer höheren Drehzahl in der Expansionsvorrichtung - und damit bei einem höheren Durchsatz an Kältemittel durch die Expansionsvorrichtung - eine höhere Energie umgesetzt wird. Auch sind solche Bremsvorrichtungen üblicherweise verschleißarm bzw. verschleißfrei und können durch eine entsprechende Wahl des energiedissipierenden Mediums und/oder durch einen entsprechenden Aufbau (beispielsweise durch Form, Anordnung und Größe von Bremslamellen) in extrem breiten Grenzen an die jeweiligen Erfordernisse angepasst werden.

Als besonders vorteilhaft hat es sich dabei erwiesen, wenn die Hydraulikbremsvorrichtung zumindest teilweise Kältemittel als energiedissipierendes Arbeitsmittel verwendet. In einem solchen Fall kann beispielsweise eine extrem gute Abdichtung zwischen unterschiedlichen Bereichen der Expansionsvorrichtung wie insbesondere zwischen einer Antriebsvorrichtung und einer energiedissipierenden Vorrichtung entbehrlich werden. Dies kann eine Verschmutzung des Kältemittelkreislaufs bzw. ein Entweichen von Kältemittel über einen längeren Zeitraum hinweg verringern. Auch kann dadurch der Aufbau besonders einfach und kostengünstig gehalten werden.

Insbesondere ist es auch möglich, dass Antriebsvorrichtung und Bremsvorrichtung in einer gemeinsamen Gehäusung aufgenommen sind, wobei eine zumindest geringfügige Fluidverbindung zwischen den entsprechenden Gehäuseteilen besteht, insbesondere im Bereich einer Durchführung beweglicher Teile. In diesem Falle kann das Fluid (in aller Regel das Kältemittel des Kältemittelkreislaufs) als Schmiermittel für ein Fluidlager verwendet werden. Entsprechendes gilt selbstverständlich auch für ein Kältemittel, was möglicherweise keine oder eine nur geringe Schmierwirkung hat, dem jedoch ein Schmiermittel beigefügt ist.

Eine weitere vorteilhafte Ausbildungsmöglichkeit ergibt sich, wenn wärmeübergangsfördemde Einrichtungen, wie insbesondere Kühlrippen, Kühllamellen, sonstige oberflächenvergrößernde Einrichtungen und/oder Turbulenzeinrichtungen, für vorbeiströmende Fluide vorgesehen werden. In einem solchen Fall kann in der Expansionsvorrichtung durch die Verlustarbeit freigesetzte Wärme abgeführt werden, ohne dass es zu einer (unerwünschten) Erwärmung des Kältemittels kommen muss.

Möglich ist es, eine Wärmeübertragereinrichtung zur Wärmeübertragung an ein gesondertes Kühlmedium vorzusehen. Hier kann beispielsweise mit Hilfe eines gesonderten Kühlmittels in der Expansionsvorrichtung entstehende Wärme besonders effektiv abgeführt werden, selbst wenn extrem hohe Leistungsdichten realisiert werden.

Gegebenenfalls ist es von Vorteil, eine Umschalteinrichtung vorzusehen, mit der die geleistete Arbeit wahlweise als Verlustarbeit und/oder als Nutzarbeit abgeführt werden kann. Dadurch kann es ermöglicht werden, bei bestimmten Zuständen des Kältemittelkreislaufs, z. B. wenn eine mechanische Energieumsetzung leicht realisierbar ist oder eine zusätzliche mechanische Energie erforderlich ist, eine mechanische Nutzenergie abzuführen, ohne dass die Vorrichtung und allfällige Regeleinrichtungen eine größere Komplexität aufweisen müssen, um im Wesentlichen in jedem Betriebszustand des Klimageräts zu funktionieren. In diesem Zusammenhang ist selbstverständlich auch an eine schrittweise oder kontinuierliche Umschaltung bzw. Aufteilung auf Nutzarbeit und/oder Verlustarbeit zu denken.

Als vorteilhaft kann es sich auch erweisen, zumindest ein zusätzliches, vorzugsweise zuschaltbares und/oder variables Expansionsorgan vorzusehen. Beispielsweise könnte es sich hierbei um ein Bypassventil handeln, dass bei einer besonders hohen Druckdifferenz eine zusätzliche Expansionsvorrichtung öffnet. Dadurch kann ggf. eine besonders große Kälteleistung ermöglicht werden, oder aber auch im Falle eines Defekts der Standardexpansionsvorrichtung eine Beschädigung bzw. ein Ausfall der Anlage vermieden werden.

Vorgeschlagen wird ebenfalls ein Verfahren zur Expansion eines Kältemittels in einem Kältemittelkreislauf, bei dem zumindest ein Teil des Kältemittels arbeitsleistend expandiert wird, wobei zumindest ein Teil der Arbeitsleistung als Verlustleistung abgeführt wird. Das Verfahren weist die im Zusammenhang mit der Expansionsvorrichtung beschriebenen Vorteile in analoger Weise auf. Auch sind die dort beschriebenen Weiterbildungen entsprechend auch im Zusammenhang mit dem Verfahren umsetzbar.

Besonders vorteilhaft ist das vorgeschlagene Verfahren, wenn als Kältemittel R23, R116, R123a und/oder R744 verwendet wird, wobei es sich insbesondere bei Verwendung von R744 als besonders vorteilhaft erweist.

Von Vorteil ist es auch, einen Kältemittelkreislauf mit einer vorgeschlagenen Expansionsvorrichtung zu versehen, bzw. einen Kältemittelkreislauf derart auszubilden und einzurichten, dass er gemäß dem vorgeschlagenen Expansionsverfahren arbeitet, jeweils einschließlich der beschriebenen Weiterbildungen.

Die Erfindung, deren Weiterbildungen und die damit realisierbaren Vorteile werden im Folgenden unter Bezugnahme auf die beigefügten Zeichnungen näher erläutert. Es zeigt:
- Figur 1:: Ein erstes Ausführungsbeispiel einer Expansionsvorrichtung im schematischen Querschnitt;
- Figur 2:: Ein zweites Ausführungsbeispiel einer Expansionsvorrichtung in schematischer Ansicht;
- Figur 3:: Ein typisches p-h-Diagramm von R744-Kältekreisläufen.

In Figur 1 ist der schematische Funktionsaufbau eines möglichen Expansionsorgans 1 dargestellt, bei dem durch das Expansionsorgan hindurchströmendes Kältemittel A, B bei seiner Expansion eine mechanische Arbeit verrichtet, welche anschließend mittels einer Visco-Bremse in thermische Energie umgesetzt wird.

Das einströmende Kältemittel A wird dabei über einen Einströmkanal 3 einer Expansionsturbine 2 zugeführt. Nachdem das Kältemittel die Expansionsturbine 2 durchströmt hat und an dieser eine mechanische Arbeit verrichtet hat, befindet sich das Kältemittel auf einem niedrigeren Druckniveau und strömt in die durch den Pfeil B angedeutete Richtung über den Ausströmkanal 4 aus dem Expansionsorgan 1 heraus. Die Expansionsturbine 2 ist vorliegend als Radialturbine ausgebildet und an einer Drehwelle 5 angeordnet. An der der Expansionsturbine 2 gegenüber liegenden Seite der Drehwelle 5 ist eine Dissipationsscheibe 6 angeordnet. Diese Dissipationsscheibe 6 dreht sich in einem Gehäusehohlraum 7, welcher zumindest teilweise mit einem Dissipationsfluid gefüllt ist. Zur Erhöhung der Energiedissipation (Umwandlung mechanischer Energie in thermische Energie ist es selbstverständlich möglich, dass Dissipationsscheibe 6 und/oder Gehäusehohlraum 7 beispielsweise mit einer geeigneten Oberflächenstrukturierung und/oder mit Lamellen versehen sind, um die Fluidreibung zu erhöhen. Auch ist es möglich, dass die Dissipationsscheibe 6 als hydrodynamisches Lager zur Aufnahme von Axialkräften fungiert.

Im in Figur 1 dargestellten Ausführungsbeispiel besteht zwischen dem die Dissipationsscheibe 6 aufnehmenden Gehäusehohlraum 7 des Expansionsorgans 1 sowie dem Turbinenaufnahmeraum 8 des Expansionsorgans 1 eine Fluidverbindung, welche gleichzeitig als Lagerungsraum 9 zur Durchführung und Lagerung der Welle 5 dient. Damit dient das verwendete Kältemittel (bzw. die dem Kältemittel beigefügten Additive) nicht nur als Kältemittel, sondern gleichzeitig als energiedissipierendes Fluid sowie als Schmiermittel zur Fluidlagerung 9 der Drehwelle 5, an der die Turbine 2 und die Dissipationsscheibe 6 angeordnet sind. Durch die vorgeschlagene Bauausführung kann insbesondere der Verlust von Kältemittel, auch über einen langen Zeitraum hinweg, wirksam verringert werden. Auch weist das in Figur 1 dargestellte Expansionsorgan 1 dadurch einen besonders einfachen und kostengünstig zu realisierenden Aufbau auf. Zusätzlich ist im Gehäuse 11 des Expansionsorgans ein Kühlmitteldurchgang 10 für externes Kühlmittel vorgesehen. Hier kann es sich beispielsweise um Luft oder auch um Wasser oder eine ähnliche Flüssigkeit handeln. Das Kühlmittel strömt in Pfeilrichtung C längs des Kühlmittelkanals 10 durch das Gehäuse 11 des Expansionsorgans 1 hindurch und führt dadurch im energiedissipierenden Teil 6, 7 des Expansionsorgans 1 freigesetzte Wärmeenergie wirksam ab, so dass eine unnötige Erhitzung des durchströmenden Kältemittels A, B wirksam verhindert wird. Um den Wärmeübergang zu erhöhen, ist es selbstverständlich möglich, Strukturen vorzusehen, die den Wärmeübergang zum Kühlmittel hin erhöhen (beispielsweise Lamellen, Turbulenzvorrichtungen und Ähnliches).

In Figur 2 ist eine alternative Ausbildungsmöglichkeit einer Expansionsvorrichtung 12 dargestellt. Das Expansionsorgan ist vorliegend als Kolbenmaschine 15 ausgebildet. Das einströmende Kältemittel A wird über eine Einströmleitung 3 in Abhängigkeit von einer Einlassklappenstellung 14 dem Expansionsraum 13 einer Kolbenmaschine 15 zugeführt. Das Kältemittel verrichtet durch eine Bewegung des Kolbens 16 an diesem eine mechanische Arbeit. Die Bewegung des Kolbens 16 wird über eine Pleuelstange 17 in eine Drehbewegung eines Schwungrads 18 umgesetzt. Das Schwungrad 18 ist durch einen schematisch angedeuteten Bremsklotz 19 abbremsbar. Wenn sich der Kolben 16 an seinem unteren Totpunkt befindet, werden Einlassklappe 14 und Auslassklappe 20 umgeschaltet und dass Kältemittel wird in Pfeilrichtung B durch den Auslasskanal 4 aus dem Expansionsraum 13 herausbefördert.

Auch wenn in Figur 2 aus darstellungstechnischen Gründen nur ein einziger Kolben 16 dargestellt ist, so ist es vorteilhaft, eine größere Anzahl miteinander mechanisch gekoppelter und bezüglich ihrer Hubbewegungen zueinander versetzter Kolben 16 vorzusehen, um einen möglichst gleichmäßigen, nicht stoßweisen Kältemitteldurchsatz zu realisieren.

Die Bremsleistung ist durch ein entsprechend starkes Anpressen des Bremsklotzes 19 variabel, so dass das Expansionsorgan 12 auf einen entsprechenden Klimagerätezustand optimiert werden kann.

In Figur 3 ist das p-h-Diagramm eines typischen Kältemittelkreislaufs für ein teilweise in einem überkritischen Zustand befindliches Kältemittel, vorliegend R744(CO₂, Kohlendioxid) dargestellt. Die eingezeichneten Linien stellen einen idealisierten, in der Realität so nicht erreichbaren, Betrieb dar. Längs der Linie 21 erfolgt die Verdampfung des Kältemittels im Verdampfer und damit der Wärmeentzug aus der abzukühlenden zu klimatisierenden Luft. Längs der Linie 22 erfolgt die isentrope Komprimierung des Kältemittels im Kompressor. Dabei kommt es - wie bekannt - zu einer Temperaturerhöhung des Kältemittels. Das derart erhitzte Kältemittel wird anschließend längs der Linie 23 in einem Gaskühler abgekühlt (bei nicht-überkritischen Systemen wird hier von einem Kondensator gesprochen).

Bei üblichen Expansionsventilen gemäß dem Stand der Technik erfolgt die Expansion ohne Verrichtung von Arbeit und ohne Austausch von Wärmeenergie, also isenthalp längs der Linie 24. Bei den vorliegend vorgeschlagenen Expansionsvorrichtungen erfolgt die Expansion des Kältemittels dagegen mit einer Arbeitsverrichtung und ohne Austausch von Wärmeenerie, also isentrop, entlang der Linie 25. Aus dem in Figur 3 dargestellten Diagramm ist deutlich ersichtlich, dass dadurch eine Enthalpiedifferenz Ah hervorgerufen wird, die zur Aufnahme von Wärme im Verdampfer genutzt werden kann. Die Leistungsfähigkeit und Energieeffizienz der Anlage kann dadurch gesteigert werden.

## Patentansprüche

1. Expansionsvorrichtung (1, 12) für einen Kältemittelkreislauf, welche als Expansionsmaschine ausgebildet ist, so dass zumindest ein Teil des sie durchströmenden Kältemittels (A, B) bei der Expansion eine Arbeit leistet,
**dadurch gekennzeichnet,**
**dass** die geleistete Arbeit wenigstens teilweise als Verlustarbeit abgeführt wird.

2. Expansionsvorrichtung nach Anspruch 1,
**gekennzeichnet durch**
wenigstens eine Antriebsvorrichtung (2, 16), an der das Kältemittel (A, B) die Arbeit leistet, welche vorzugsweise als Kolbenmaschine (16), Kreiskolbenmaschine, Axialturbine und/oder Radialturbine (2) ausgebildet ist.

3. Expansionsvorrichtung nach Anspruch 1 oder 2,
**dadurch gekennzeichnet,**
**dass** die Verlustarbeit zumindest teilweise in Form thermischer Energie abgeführt wird.

4. Expansionsvorrichtung nach einem der vorangehenden Ansprüche,
**gekennzeichnet durch**
wenigstens eine, vorzugsweise verstellbare Bremsvorrichtung (6, 19).

5. Expansionsvorrichtung nach einem der vorangehenden Ansprüche, aufweisend zumindest eine verschleißfreie Bremsvorrichtung (6), insbesondere eine Wirbelstrombremsvorrichtung.

6. Expansionsvorrichtung nach einem der vorangehenden Ansprüche
**dadurch gekennzeichnet,**
**dass** zumindest eine Hydraulikbremsvorrichtung (6) vorgesehen ist.

7. Expansionsvorrichtung nach Anspruch 6
**dadurch gekennzeichnet,**
**dass** die Hydraulikbremsvorrichtung (6) zumindest teilweise Kältemittel (A, B) als energiedissipierendes Arbeitsmittel verwendet.

8. Expansionsvorrichtung nach einem der vorangehenden Ansprüche,
**dadurch gekennzeichnet,**
**dass** Antriebsvorrichtung (2) und Bremsvorrichtung (6) in einer gemeinsamen Gehäusung (11) aufgenommen sind, wobei eine zumindest geringfügige Fluidverbindung (9) zwischen den entsprechenden Gehäuseteilen- (7, 8) besteht, insbesondere im Bereich einer Durchführung (9) beweglicher Teile (5).

9. Expansionsvorrichtung nach einem der vorangehenden Ansprüche,
**gekennzeichnet durch**
wärmeübergangsfördemde Einrichtungen wie insbesondere Kühlrippen, Kühllamellen, sonstige oberflächenvergrößernde Einrichtungen und/oder Turbulenzeinrichtungen.

10. Expansionsvorrichtung nach einem der vorangehenden Ansprüche, insbesondere nach einem der Ansprüche 3 bis 9, aufweisend eine Wärmeübertragereinrichtung (10) zur Wärmeübertragung an ein gesondertes Kühlmedium (C).

11. Expansionsvorrichtung nach einem der vorangehenden Ansprüche,
**gekennzeichnet durch**
eine Umschalteinrichtung, mit der die geleistete Arbeit wahlweise als Verlustarbeit und/oder als Nutzarbeit abgeführt werden kann.

12. Expansionsvorrichtung nach einem der vorangehenden Ansprüche, aufweisend zumindest ein zusätzliches, vorzugsweise zuschaltbares und/oder variables Expansionsorgan.

13. Verfahren zur Expansion eines Kältemittels in einem Kältemittelkreislauf, bei dem zumindest ein Teil des Kältemittels arbeitsleistend expandiert wird,
**dadurch gekennzeichnet,**
**dass** zumindest ein Teil der Arbeitsleistung als Verlustleistung abgeführt wird.

14. Verfahren nach Anspruch 13, wobei das Kühlmittel R23, R116, R123a und/oder R744 ist.
